# FASCICULE DE BREVET EUROPEEN

(11) **EP 0 030 052 B1**
(45) Date de publication et mention de la délivrance du brevet: **28.09.1983**
(21) Numéro de dépôt: 80201098.3
(22) Date de dépôt: 20.11.1980
(51) Int. Cl.: F42B 11/42, F42B 13/24, F42C 15/02

(54) **Projectile télescopique**
Teleskopierbares Geschoss
Telescopic projectile

(30) Priorité: 30.11.1979 BE 2058240; 10.10.1980 BE 2058794
(43) Date de publication de la demande: 10.06.1981
(73) Titulaire: FABRIQUE NATIONALE HERSTAL en abrégé FN Société Anonyme, B-4400 Herstal (BE)
(72) Inventeur: Gabriels, André Jozef, Christiaan, B-3600 Genk (BE)
(74) Mandataire: Donné, Eddy

## Description

La présente invention concerne un projectile ayant une tête prolongée par une queue tubulaire réalisée en deux parties tubulaires télescopiques dont la première est solidiare de ladite tête et principalement constituée par une charge explosive, et dont la seconde est susceptible de coulisser autour de la première partie de la queue. Ce type de projectile est révélé par FR-A-945.081, ainsi que par DE-C-177.271. Ce dernier révèle une fusée d'allumage comportant deux parties tubulaires télescopiques dont l'une est solidaire de la tête et porte une première partie, d'une chaîne de mise à feu et dont l'autre porte la partie restante de la chaîne de mise à feu, des moyens de guidage étant répartis sur lesdites deux parties afin de leur assigner une position angulaire déterminée, en fonction de leur position axiale relative.

Le projectile télescopique de l'invention est par exemple une grenade destinée à être lancée à l'aide d'un fusil.

L'objet de la présente invention est de procurer un projectile du type susmentionné, mais présentant une très grande sécurité, plus particulièrement une grande sécurité de début de trajectoire.

Suivant l'invention, ce but est atteint par le fait que lesdites première et seconde parties de la queue portent, respectivement, une première et une seconde parties d'une chaîne de mise à feu de ladite charge explosive et en ce que des moyens de guidage sont répartis sur lesdites première et seconde parties de la queue afin de leur assigner une position angulaire déterminée, en fonction de leur position axiale relative, lesdits moyens de guidage étant constituées, d'une part, par au moins une rainure prévue dans l'une partie de la queue et s'étendant selon une génératrice de celle-ci et, d'autre part, par au moins un doigt porté par l'autre partie de cette queue, l'extrémité de ladite rainure étant prolongée par une rainure courbe au voisinage de la tête du projectile et un évidement étant prévu entre ladite rainure courbe et ladite tête, cet évidement étant séparé de la rainure courbe par une paroi, ledit doigt venant fracturer ladite paroi pour arriver dans ledit évidement si pendant le lancement du projectile un obstacle est rencontré.

Ces moyens de guidage sont tels que le projectile peut être amené dans les états suivants:
1. stockage et transport: les deux parties de queue sont télescopées et la chaîne pyrotechnique est interrompue, respectivement non alignée;
2. lancement: les deux parties de queue sont en extension maximum et la chaîne pyrotechnique est non alignée;
3. début de trajectoire: les deux parties de queue retournent à l'état télescopé en effectuant une rotation relative amenant l'alignement de la chaîne pyrotechnique;
4. vol et impact: les deux parties de que sont télescopées et la chaîne pyrotechnique est alignée.

Lors du lancement du projectile, le doigt parcourt la rainure et si, pendant cette phase, un obstacle était recontré par le projectile, le doigt viendrait fracturer la paroi pour arriver dans l'évidement. En cette position, la mise à feu de la chaîne de mise à feu ne peut avoir lieu car les deux parties constitutives de celles-ci ne sont pas alignées.

Pour plus de clarté, un exemple de réalisation de l'invention est décrit ci-après, à titre illustratif et non restrictif, avec référence aux dessins annexés, dans lesquels:
la figure 1 représente un projectile selon l'invention en position de stockage et transport;
la figure 2 est une coupe selon la ligne II-II de la figure 1;
la figure 3 est une coupe selon la ligne III-III de la figure 2;
la figure 4 est une vue du projectile selon la figure 1, en position de lancement;
les figures 5-11 sont des coupes selon les lignes V-V à XI-XI de la figure 4, la figure 11 étant une coupe partielle à échelle agrandie;
la figure 12 est une vue à échelle agrandie de la partie centrale de la figure 5 mais au départ du projectile;
la figure 13 représente la partie avant du projectile en position "prêt à l'impact";
la figure 14 est une coupe selon la ligne XIV-XIV de la figure 13;
les figures 15 et 16 sont des coupes partielles selon les lignes XV-XV et XVI-XVI de la figure 14;
la figure 17 est une vue similaire à celle de la figure 5, d'une variante intefressante d'exécution de l'invention;
la figure 18 représente la partie de la figure 17 indiquée par la flèche F18, dans une autre position caractéristique; et
la figure 19 est une coupe selon la ligne XIX-XIX de la figure 17.

Le projectile représenté aux figures 1-16 comporte une tête 1 et une queue tubulaire télescopique 2 avec empennage 3.

La queue 2 est réalisée en deux parties dont l'une-4-est solidaire de la tête 1 et dont l'autre-5-peut coulisser autour de la première.

L'extrémité avant de la partie 5 est pourvue d'une collerette 6 dont la forme vient compléter celle de la tête 1 lorsque le projectile est dans la position de la figure 1 ou à l'impact.

Le corps de la partie de queue 4 constitue la charge explosive du projectile. Cet explosif est composé par exemple d'un explosif secondaire tel que l'héxogène, l'octogène, la pentrite, avec un liant en matière plastique tel que le nylon, le polybutadiène, le polyurèthane, le polyester ou autre. Cette charge explosive peut être fabriquée selon un des procédés connus par coulage ou compression dépendant du type de liant. La partie 5 est réalisée en métal préfragmenté.

La chaîne pyrotechnique de mise à feu comprend, d'une part, une pointe de percussion 7 prévue sur la face arrière de la tête 1 ainsi qu'un relais secondaire 8 enfoncé dans ladite charge explosive et, d'autre part, un détonnateur 9 et un relais primaire 10 logés dans la face avant de ladite collerette 6.

Des moyens de guidage sont répartis sur les deux parties 4 et 5 afin de leur imposer des positions angulaires relatives choisies en fonction de leurs positions axiales respectives. Dans l'exemple représenté, ces moyens consistent en un jeu de rainures, détaillé ci-après, prévu dans le corps de la partie 4 et en un doigt 11, monté sur le ressort 12, prévu dans la collerette 6.

Ledit jeu de rainures comporte deux rainures 13 et 14 s'étandant selon deux génératrices du corps 4 et mutuellement espacées ici de 180⁰.

En son extrémité la plus voisine de la tête 1, la rainure 13 se prolonge par une partie courbe 15 se terminant sous la pointe de percussion 7. En son autre extrémité, la rainure 13 se raccorde à la rainure 14 par une rainure de liaison 16.

Entre la tête 1 et la partie courbe 15 est prévu un évidement 17 séparé de cette dernière par une paroi mince 18.

Des bossages de positionnement 19 et 20 sont respectivement prévus dans le fond des rainures 16 (figure 11) et 15 (figure 15).

L'extrémité arrière de la partie 4 est pourvue d'une pièce caudale 21 servant d'appui, d'une part, à un obturateur 22 (par exemple tel que décrit dans EP-A-30.051 de la Deman- dresse) et, d'autre part, à un ressort externe 23 prenant par ailleurs appui sur une butée annulaire 24 engageant une saillie interne 25 de iadite partie 5. Un élément déformable de sécurité 26 est prévu entre l'extrémité de la pièce caudale 21 et la butée annulaire 24.

La collerette 6 comporte un évidement 27 destiné à accommoder la pointe de percussion 7 lorsque le projectile est dans l'étant de la figure 1 (transport).

L'alésage de ia partie de queue 4 se prolonge par un passage correspondant 28 dans la tête 1 dont la paroi avant est pourvue d'une zone circulaire d'affaiblissement 29.

Dans la réalisation illustrée, on remarque encore un bossage 30 dans le fond de la rainure 14 et un fourneau 31 dans le corps 4 se terminant par un manchon 32.

Le projectile susdécrit s'utilise et fonctionne de la manière suivante.

Dans la position de stockage-transport (figure 1) la partie 5 occupe une position angulaire, par rapport à la tête 1 et la partie 4- telle que la pointe 7 se trouve dans le logement 27 (figure 3). Le projectile présente ainsi un encombrement minimum et sa chaîne pyrotechnique est désalignée (voir figure 2). Les parties 4 et 5 sont mutuellement verrouillées dans cette position par engagement du doigt 11 derrière un bossage 30 (figure 5) prévu sur le fond de la rainure 14.

Pour amener le projectile en position de ₜir (figures 4 et 5) l'utilisateur tient la tête 1 d'une main et, de l'autre, exerce une traction sur la partie 5. Le doigt 11 franchit le bossage susmentionné et parcourt la rainure 14, puis la rainure 1.6 au bout de laquelle il vient se placer entre les bossages 19. Avancer manuellement plus loin la partie 5 est impossible grâce à l'élément de sécurité 26. La partie de queue 5 peut maintenant recevoir le canon d'un fusil utilisé pour le lancement.

Le lancement peut s'effectuer à l'aide d'une cartouche propulsive spéciale ou d'une cartouche ordinaire à balle.

Si le lancement s'effectue à l'aide d'une munition à balle, cette dernière traversera l'obturateur 22 qui se refermera derrière elle, ce que empêche les gaz propulsifs de s'échapper. La balle passe la charge explosive 4 à travers du canal central, arrive dans le passage 28 de la tête 1 et s'échappe de la tête 1 par rupture de la zone 29.

Au départ du coup, l'ensemble tête 1-que 4 reçoit toute la force propulsive et accélère par rapport à la partie de queue 5. Ceci entraîne la déformation permanente de l'élément de sécurité 26, la compression du ressort 23 et l'entrée du doigt 11 dans la rainure 13 (voir figure 12).

Sitôt après le départ, la partie 5 rattrape l'ensemble tête 1-queue 4, sous l'action conjointe de la détente, du ressort 23, de la différence de poids entre les éléments prénommés (la première partie de queue étant plus légère que la seconde) et de la différence de leurs coefficients aérodynamiques respectifs.

Le doigt 11 parcourt la rainure 13. Si, pendant cette phase, un obstacle étant rencontré par le projectile, le doigt 11 viendrait fracturer la paroi mince 18 pour arriver dans l'évidement 17. En cette position, la mise à feu du détonateur 9 ne peut pas avoir lieu ce dernier n'étant pas aligné avec le percuteur 7. Ceci constitue la sécurité de début de trajectoire.

Lorsque le doigt 11 pénètre dans la rainure 15, il entraîne une rotation de la partie 5 par rapport à l'ensemble 1, 4. Le projectile est maintenant dans la position des figures 13 à 16, dans laquelle la chaîne pyrotechnique est alignée. Le bossage 20 empêche toute progression ultérieure de la partie 5, jusqu'à l'impact.

Une très grande sensibilité à la mise à feu de la chaîne pyrotechnique, même sous des angles d'impact très faibles, est réalisée grâce à la forme extérieure de la tête 1, qui s'accroche plus facilement à l'obstacle.

La sensibilité est encore augmentée grâce à la masse élevée de la partie 5, portant dans la collerette 6 le détonateur 9. Cette masse élevée est mise en mouvement lors de l'impact du projectile et communique toute son énergie au détonateur quand celui-ci frappe le percuteur 7.

Après mise à feu de la chaîne pyrotechnique, la partie de queue 5 donne naissance à une quantité de fragments, sous l'effect de la détonation de la charge explosive 4.

Pour plus de sécurité encore, une paroi mince fracturable pourrait être prévue dans la rainure 16.

Dans l'exemple de réalisation susdécrit, l'utilisateur a besoin de ses deux mains pour amener le projectile en position de tir, puisqu'il doit tenir la tête 1 d'une main et la partie 5 de l'autre. Ceci peut être évité avec la variante de réalisation représentée aux figures 17-19, dans lesquelles les éléments indentiques ou équivalents à ceux des figures 1-16 conservent les mêmes références.

Cette variante se différencie essentiellement de la précédente par les mesurers constructives suivantes:
-la rainure de liaison 16 est omise;
-la collerette 6 contient une bague 33 à lumière 34 oblongue et portant deux doigts décalés de 180°, respectivement 35 et 36;
-le manchon 32 est pourvu d'une rampe 37;
-la bague 33 est pourvue d'une saillie 38 destinée à prendre appui sur la partie avant de la queue 5.

Durant le stockage et le transport, la saillie 38 est engagée dans son logement, de sorte que le doigt 35 de la bague 33 se trouve engagé dans la rainure 14, le doigt 36 surplombant la rainure 13.

Pour préparer le projectile au lancement, il suffit de la prendre à l'état télescopé et d'y enfoncer le cannon de l'arme utilisée pour le lancement. Ceci a pour effet d'amener le projectile dans la position de la figure 17, le doigt 35 venant buter contre la rampe 37.

Au moment du tir, l'inertie cause la compression du ressort 23, le refoulement du doigt 35 hors de la rainure 14 avec rupture de la saillie 38 et pénétration du doigt 36 dans la rainure 13. Le projectile se comporte ensuite comme dans l'exemple précédent.

Il est évident que de nombreuses modifications peuvent être apportées à l'exemple susdécrit, sans pour autant sortir du cadre de l'invention.

Ainsi, la présence du ressort 23 n'est pas indispensable si les formes et poids des éléments sont judicieusement choisis.

## Revendications

1. Projectile ayant une tête (1) prolongée par une queue tubulaire (2) réalisée en deux parties tubulaires télescopiques (4, 5) dont la première (4) est solidaire de ladite tête (1) et principalement constituée par une charge explosive, et dont la seconde (5) est susceptible de coulisser autour de la première partie (4) de la queue, caractérisé en ce que lesdites première (4) et seconde (5) parties de la queue (2) portent, respectivement, une première (7, 8) et une seconde (9, 10) parties d'une chaîne de mise à feu de ladite charge explosive et en ce que des moyens de guidage (11, 13) sont répartis sur lesdites première (4) et seconde (5) parties de la queue (4, 5) afin de leur assigner une position angulaire déterminée, en fonction de leur position axiale relative, lesdits moyens de guidage (11, 13) étant constitués, d'une part, par au moins une rainure (13) prévue dans l'une partie (4) de la queue et s'étendant selon une génératrice de celle-ci et, d'autre part, par au moins un doigt (11) porté par l'autre partie (5) de cette queue, l'extrémité de ladite rainure (13) étant prolongée par une rainure courbe (15) au voisinage de la tête (1) du projectile et un évidement (17) étant prévu entre ladite rainure courbe (15) et ladite tête (1), cet évidement (17) étant séparé de la fainure courbe (15) par une paroi (18), ledit doigt (11) venant fracturer ladite paroi (18) pour arriver dans ledit évidement (17) si pendant le lancement du projectile un obstacle est rencontré.

2. Projectile selon la revendication 1, caractérisé en ce que l'une partie de la queue présente une seconde rainure (14) s'étendant selon une génératrice de cette partie de la queue, une rainure de liaison (16) mettant en communication mutuelle les extrémités desdites deux rainures (13, 14) les plus éloignées de ladite tête (1).

3. Projectile selon la revendication 2, caractérisé en ce que ledit doigt (11) est monté sur ressort (12), des bossages (19, 20, 30) de positionnement étant prévus dans lesdites rainures (14, 15, 16).

4. Projectile selon la revendication 1, caractérisé en ce qu'il comporte deux doigts (35-36) portés par une bague (33) captive de ladite autre partie de la queue mais susceptible d'être déplacée perpendiculairement à l'axe de cette dernière.

5. Projectile selon la revendication 4, caractérisé en ce que le déplacement de ladite bague (33) est assuré, lors de l'amenée en position de lancement du projectile, par la coopération de deux plans inclinés complémentaires, l'un présenté, par l'un (35) desdits doigts et l'autre (37) par une collerette terminale de ladite première partie.

6. Projectile selon la revendication 1, caractérisé en ce que la partie arrière de la première partie de queue (4) porte un moyen élastique (23) destiné à refouler la deuxième partie de queue (5) vers ladite tête (1).

7. Projectile selon la revendication 6, caractérisé en ce qu'un moyen de sécurité (26), écrasable ou fragmentable sous l'effet du départ, est prévu afin de ne permettre l'entrée en fonction dudit moyen élastique (23) qu'après le départ du projectile.

8. Projectile selon la revendication 1, caractérisé en ce que l'ensemble constitué par la tête (1) et la première partie de queue (4) est plus léger que l'autre partie de queue (5).

9. Projectile selon la revendication 1, caractérisé en ce que l'ensemble constitué par la tête (1) et la première partie de queue (4) présente un coëfficient aérodynamique moins favorable que celui de la deuxième partie de queue (5).

10. Projectile selon la revendication 1, caractérisé en ce que ladite seconde partie (5) de la queue est réalisée en métal préfragmenté.

11. Projectile selon la revendication 1, caractérisé en ce que la première partie de la chaîne de mise à feu est constituée par un percuteur (7) solidaire de la partie arrière de ladite tête ainsi que par un relais secondaire (8) noyé dans ladite charge explosive, tandis que la seconde partie de la chaîne est constituée par un détonateur (9) et un relais primaire (10), portés par la seconde partie (5) de la queue.

## Patentansprüche

1. Geschoss mit einem durch einen röhrenförmigen Schwanz (2) verlängerten Kopf (1), wobei dieser Schwanz (2) aus zwei ineinanderschiebenden Teilen besteht und zwar aus einem mit dem Kopf (1) verbundenen, hauptsächlich aus einer Sprengladung bestehenden ersten Teil (4) und einem um den ersten Schwanzteil (4) verschiebbaren zweiten Teil (5), dadurch gekennzeichnet, dass diese beiden Teile des Schwanzes (2), d.h. der erste Teil (4) und der zweite Teil (5), respektive einen ersten Teil (7, 8) und einen zweiten Teil (9, 10) einer Zündkette für das Zünden der vorgenannten Sprengladung tragen und über die beiden Teile (4, 5) des Schwanzes (2) verteilte Führungen (11, 13) vorgesehen sind, deren Aufgabe es ist denselben eine bestimmte gegenseitige Winkellage gemäss ihrer gegenseitigen Achsiallage zur erteilen, wobei diese Führungen (11, 13) bestehen einerseits aus wenigstens einer einzigen, gemäss einer Erzeugenden des Teiles (4) verlaufenden Nute (13) desselben und anderseits aus wenigstens einem einzigen Finger (11) des zweiten Schwanzteiles (5), wobei das in der Nähe des Kopfes (1) befindliche Ende dieser Nute (13) durch eine krummlinige Nute (15) verlängert ist und zwischen dieser krummlinigen Nute (15) und dem vorgenannten Kopf (1) eine durch eine Wand (18) von der Nute (15) getrennte Aussparung (17) vorgesehen ist und der vorgenannte Finger (11) diese Trennwand (18) zerstört und in diese Aussparung (17) hineindringt falls das Geschoss beim Abfeuern einem Hindernis begegnet.

2. Geschoss gemäss dem Anspruch 1, dadurch gekennzeichnet dass einer der beiden Schwanzteile (4, 5) eine zweite, gemäss einer Erzeugenden desselben verlaufende Nute (14) aufweist und die am weitesten vom Kopf (1) des Geschosses entfernten Enden der beiden Nuten (13, 14) durch eine Verbindungsnute miteinander verbunden sind.

3. Geschoss gemäss dem Anspruch 2, dadurch gekennzeichnet, dass der vorgenannte Finger (11) auf einer Feder (12) angeordnet ist und in den vorgenannten Nuten (14, 15, 16) Positioniernocken (19, 20, 30) vorgesehen sind.

4. Geschoss gemäss dem Anspruch 1, dadurch gekennzeichnet, dass es mit zwei auf einem Ring (33) sitzenden Fingern (33, 36) versehen ist, wobei dieser Ring (33) im anderen Teil des Schwanzes (2) querverschiebbar in bezuf auf die Achse dieses Teiles angeordnet ist.

5. Geschoss gemäss dem Anspruch 4, dadurch gekennzeichnet, dass die Verschiebung des vorgenannten Ringes (33) beim Abfuerfertigmachen des Geschosses durch die Zusammenwirkung zweier komplementärer Schrägebenen und zwar einer Schrägebene (35) der vorgenannten Finger und einer Schrägebene (37) eines Endkragens des ersten Schwanzteiles (4) gesichert ist.

6. Geschoss gemäss dem Anspruch 1, dadurch gekennzeichnet, dass der Hinterteil des ersten Schwanzteiles (4) mit einem elastischen Element (23) versehen ist, dessen Aufgabe es ist den zweiten Schwanzteil (5) nach dem Kopf (1) des Geschosses zurückzustossen.

7. Geschoss gemäss dem Anspruch 6, dadurch gekennzeichnet, dass es mit einem beim Abfeuern zerstörbren bzw. zertrümmerbaren Sicherheitselement (26) versehen ist, so dass das vorgenannte elastische Element (23) nur nach dem Abfeuern des Geschosses in Wirkung treten kann.

8. Geschoss gemäss dem Anspruch 1, dadurch gekennzeichnet, dass das aus dem Kopf (1) und dem ersten Schwanzteil (4) bestehende Ganzen (1, 4) leichter als der zweite Schwanzteil (5) ist.

9. Geschoss gemäss dem Anspruch 1, dadurch gekennzeichnet, dass die aerodynamischen Eigenschaften des aus dem Kopf (1) und dem ersten Schwanzteil (4) bestehenden Ganzen (1, 4) weniger günstig als die des zweiten Schwanzteiles (5) sind.

10. Geschoss gemäss dem Anspruch 1, dadurch gekennzeichnet, dass der vorgenannte zweite Schwanzteil (5) aus einem vorzersplitterten Metall besteht.

11. Geschoss gemäss dem Anspruch 1, dadurch gekennzeichnet, dass der erste Teil der Zündkette zus einem hinten am Kopf (1) befestigten Schlagbolzen (7) und einem in der vorgenannten Sprengladung versenkten Sekundärrelais (8) und der zweite Teil der Zündkette aus einer Zündkapsel (9) und einem Primärrelais (10) besteht, wobei diese beiden letztgenannten Teil (9, 10) durch den zweiten Schwanzteil (5) getragen werden.

## Claims

1. Projectile having a head (1) extended by a tubular tail (2) made up of two tubular telescopic parts (4, 5), the first (4) of which is solidary with the aforesaid head (1), being mainly constituted by an explosive charge, whilst the second one (5) may slide around the first part (4) of the tail, characterized in that the aforesaid first (4) and second (5) parts of the tail carry respectively a first (7, 8) and second (9, 10) part of a chain of firing the aforesaid explosive charge and in that guiding means (11, 13) are distributed on the first (4) and second (5) parts of the tail (4, 5), in order to give them a determined angular position, corresponding to their relative axial position, the aforesaid guiding means (11, 13) being constituted, on the one hand, by at least one groove (13) provided for in one part (4) of the tail and extending according to a generating line of same and, on the other hand, by at least one finger (11) carried by the other part (5) of the aforesaid tail, the end of the aforesaid groove (13) being prolonged by a curved groove (15) in the vicinity of the head (1), and a recess (17) being provided between the aforesaid curved groove (15) and head (1), this recess (17) being separated from the curved groove (15) by a partition wall (18), the aforesaid finger (11) fracturing the aforesaid wall in order to come into the aforesaid recess (17) if during the releasing of the projectile an obstacle is being encountered.

2. Projectile according to claim 1, characterized in that one part of the tail has a second groove (14) extending along a generating line of this part of the tail, a binding groove (16) putting into mutual communication the ends of the aforesaid grooves (13, 14) which are situated farthest from the aforesaid head (1).

3. Projectile according to claim 2, characterized in that the aforesaid finger (11) is mounted on a spring (12), bosses (19, 20, 30) for the positioning being provided for in the aforesaid grooves (14, 15, 16).

4. Projectile according to claim 1, characterized in that it has two fingers (35, 36) carried by a ring (33) assembled with the other part of the tail, but apt to be moved perpendicularly to the axis of same.

5. Projectile according to claim 4, characterized in that the motion of the aforesaid ring (33) is ensured, when the projectile is carried into the firing position, through the cooperation of two complementary inclined planes, the one presented by one (35) of the aforesaid fingers and the other (37) by a terminal collar of the aforesaid first part.

6. Projectile according to claim 1, characterized in that the rear part of the first part of the tail (4) carries an elastic means (23) intended for pushing the second part of the tail (5) towards the aforesaid head (1).

7. Projectile according to claim 6, characterized in that a safety means (26), crushable or fragmentable through the action of the start motion, is provided for, in order to allow the functioning of the aforesaid elastic means (23) to begin only after the start of the projectile.

8. Projectile according to claim 1, characterized in that the group made up of the head (1) and first part of the tail (4) is lighter than the other part of the tail (5).

9. Projectile according to claim 1, characterized in that the group made up of the head (1) and first part of the tail (4) has an aerodynamic coefficient which is less favourable than that of the second part of the tail (5).

10. Projectile according to claim 1, characterized in that the second part (5) of the tail is made of a pre-fragmented metal.

11. Projectile according to claim 1, characterized in that the first part of the firing chain is constituted by a firing pin (7), which is assembled with the rear part of the aforesaid head and by a secondary relay (8) bedded in the explosive charge, whilst the second part of the chain is constituted by a detonator (9) and a primary relay (10), which are carried by the second part (5) of the tail.
